# EUROPÄISCHE PATENTSCHRIFT

(11) **EP 1 737 324 B1**
(45) Veröffentlichungstag und Bekanntmachung des Hinweises auf die Patenterteilung: **12.09.2007**
(21) Anmeldenummer: 04726459.3
(22) Anmeldetag: 08.04.2004
(51) Int. Cl.: A47L 9/00, A47L 5/36, A47L 9/26, A47L 9/28

(54) **STAUBSAUGER**
VACUUM CLEANER
ASPIRATEUR

(43) Veröffentlichungstag der Anmeldung: 03.01.2007
(73) Patentinhaber: Glen Dimplex Deutschland GmbH, 95326 Kulmbach (DE)
(72) Erfinder: LOTTES, Matthias, 95445 Bayreuth (DE)
(74) Vertreter: Tergau & Pohl Patentanwälte
(86) Internationale Anmeldenummer: PCT/EP2004/003791
(87) Internationale Veröffentlichungsnummer: WO 2005/107556

(56) Entgegenhaltungen:
- DE-A- 19 860 020
- DE-U- 9 312 061
- US-A- 4 996 736
- US-A- 5 898 971
- PATENT ABSTRACTS OF JAPAN Bd. 2003, Nr. 03, 5. Mai 2003 (2003-05-05) & JP 2002 330903 A (MATSUSHITA ELECTRIC IND CO LTD), 19. November 2002 (2002-11-19)

## Beschreibung

Die Anmeldung betrifft einen Staubssauger, insbesondere einen Bodenstaubsauger, wie er im Hauhaltsbereich eingesetzt wird. Ein derartiger Bodenstaubsauger umfasst üblicherweise ein am Boden verfahrbares Staubsaugergehäuse, in dem die einzelnen technischen Funktions-Komponenten angeordnet sind. In das Gehäuse läßt sich üblicherweise ein Saugschlauch einstecken, der typischerweise über ein Saugrohr mit einer endseitigen Saugdüse verbunden ist.

Nicht zuletzt aufgrund eines starken Wettbewerbs haben sich in den vergangenen Jahren die Produktzyklen deutlich verkürzt und der Markt erfordert in immer kürzeren Zeitabständen neue Modelle oder Varianten. Hierdurch bedingt ergeben sich hohe Anforderungen an die Entwicklung von neuen Modellen. Hierbei muss zum einen die Entwicklungszeit verkürzt werden. Aufgrund der kürzeren Produktzyklen müssen zum anderen die Entwicklungskosten für das jeweilige Modell gering gehalten werden.

Da ein Bodenstaubsauger ein auch mechanisch stark beanspruchtes Gerät ist, weisen herkömmliche Bodenstaubsauger ein als Kunststoff-Spritzgussteil ausgebildetes Gehäuse auf, dass sich üblicherweise aus mehreren Spritrguss-Teilen zusammensetzt. Für den Kunststoffspritzguss sind aufwändige und dadurch auch sehr teure Spritzgusswerkzeuge erforderlich, deren Herstellung sowohl sehr Zeit- als auch sehr Kostenintensiv ist. Da bereits geringe Designänderungen ein neues Spritzguss-Werkzeug erfordern, sind bereits vergleichsweise geringfügige Modelländerungen sehr zeit- und kostenaufwändig.

Ein bekannter Staubsauger ist in US-A-5 898 971 beschrieben.

Der Erfindung liegt die Aufgabe zugrunde, einen Staubsauger, insbesondere Bodenstaubsauger anzugeben, welcher kurze Entwicklungszeiten mit vergleichsweise geringen Entwicklungskosten ermöglicht.

Die Aufgabe wird erfindungsgemäß gelöst mit durch einen Staubsauger, insbesondere Bodenstaubsauger mit den Merkmalen gemäß Patentanspruch 1. Der entscheidende Gesichtspunkt ist hierbei darin zu sehen, dass der Bodenstaubsauger auf einem modularen Gehäuse-Konzept basiert, mit einem einheitlichen für eine Vielzahl von unterschiedlichen Staubsaugervarianten oder -modellen gleichbleibenden Chassis und einer sowohl die Optik als auch die äußere Form prägenden modell- oder variantenspezifischen Abdeckung, die auch als Cover bezeichnet werden kann. Das Gehäuse ist also zumindest zweiteilig aufgebaut, bestehend aus dem Chassis und der Abdeckung, die das Chassis vorzugsweise vollständig nach Art einer Haube überdeckt. Über die Abdeckung wird die Variantenvielfalt ausgebildet.

Von besonderer Bedeutung ist, dass das variantenunspezifische Chassis im Hinblick auf die notwendige mechanische Stabilität eine ausreichende Eigenstabilität aufweist und insbesondere als ein Kunststoff-Spritzgussteil ausgebildet ist und dass demgegenüber die variantenspezifische Abdeckung ein Kunststoff-Tiefziehteil ist. Ein Kunststoff-Tiefziehteil weist gegenüber einem Kuststoff-Spritzgussteil im Hinblick auf die Entwicklungszeiten und Entwicklungskosten deutliche Vorteile auf. Denn für die Ausbildung eines Kunststoff-Tiefziehelements ist nämlich lediglich die Bereitstellung einer Negativ-Form erforderlich, die im Vergleich zu einem Spritzguss-Werkzeug deutlich kostengünstiger und auch deutlich schneller herstellbar ist. Über die Negativ-Form wird zur Ausbildung der Abdeckung eine beispielsweise mehrere Millimeter starke Kunststoff-Folie unter Wärmeeinwirkung gezogen, so dass die Folie nach Erkalten die entsprechende Positiv-Form einnimmt.

Ein weiterer besonderer Vorteil der Tiefzieh-Technologie ist in der nahezu unbeschränkten Möglichkeit der Oberflächengestaltung zu sehen, da sich mit den Kunststoff-Folien nahezu beliebige Oberflächeneffekte erzielen lassen. Demgegenüber sind bei einem Kuststoff-Spritzgussteil nur sehr begrenzte Oberflächengestaltungsmöglichkeiten gegeben.

Mit einem derartigen modular aufgebauten Gehäusekonzept bestehend aus einem Spritzguss-Chassis und einer Tiefzieh-Abdeckung lassen sich durch Variation der Abdeckung sowohl im Hinblick auf ihre Form als auch im Hinblick auf ihre Oberflächengestaltung unterschiedliche Staubsaugervarianten schnell und kostengünstig ausbilden.

Ein Staubsauger weist üblicherweise mehrere technische Funktionsbaugruppen auf, die in ihrer Gesamtheit die Gesamtfunktionalität des Staubsaugers bilden. Diese technischen Funktionsbaugruppen sind im stabilen Chassis angeordnet. Über die Funktionsbaugruppen werden insbesondere die Funktionen Ein/Ausschalten, Kabelaufwicklung, elektronische Regelung/Überwachung, Luftfilterung, Abluftführung, Ansammeln des Staubes, Aufbewahrung von Hilfs- oder Austauschelementen, wie beispielsweise spezielle Düsen, und insbesondere die Bereitstellung der Saugleistung über einen Motor, ausgebildet. Weiterhin sind zumindest für einige dieser Funktionsgruppen von Außen zugängliche Bedienelemente angeordnet. Dies sind beispielsweise ein Taster oder Tastelement für das Ein/Ausschalten des Staubsaugers, ein weiteres Tastelement zur Betätigung der Kabelaufwicklung, ein Regler für eine elektronische Saugkraftregelung, eine Filter-und/oder eine Staubsaugerbeutelwechselanzeige sowie eine Anzeige für die eingestellte Saugkraft. Neben diesen Bedienelementen ist zumindest eine Abluftöffnung nach Außen im Gehäuse vorgesehen.

Um eine mechanischen Überlastung der Abdeckung vorzubeugen sind in einer zweckdienlichen Weiterbildung an der Abdeckung keine weiteren Gehäuseteile oder sonstigen Funktionselemente, wie separate Bedienelemente, befestigt oder gelagert. An der Abdeckung sind demnach keine Lager- oder Halteelemente angeordnet. Gehäuseteile, die einer mechanischen Belastung ausgesetzt sind, wie beispielsweise eine Gehäuseklappe oder eine Gehäusekammer, sind vollständig im Chassis angeordnet oder daran befestigt. Die Abdeckung ist daher insgesamt nicht dafür vorgesehen und ausgebildet, mechanische Kräfte aufzunehmen. Die von außen zugänglichen Bedienelemente können hierbei der Abdeckung zugewiesen sein. Hierbei besteht die Möglichkeit, dass die Abdeckung selbst ein Bedienelement ausbildet, wobei dieses nur einer geringen mechanischen Beanspruchung ausgesetzt ist, beispielsweise indem eine auf dieses Bedienelement ausgeübte Kraft vom Chassis aufgenommen wird. Weiterhin können aufgesetzte Blenden oder in eine Öffnung der Abdeckung separat eingesetzte Bedienelemente, beispielsweise ein Taster oder ein Regelknopf oder dergleichen, vorgesehen sein. Entscheidend ist, dass die den einzelnen Funktionsbaugruppen zugeordneten technischen Funktionselemente im Chassis integriert oder am Chassis befestig/gelagert sind, oder dass zumindest die beim Bedienen durch das manuelle Betätigen auftretenden Kräfte vom Chassis aufgenommen werden.

In bevorzugten Weiterbildungen ist hierbei das Chassis derart aufgebaut, dass die Position der einzelnen Bedienelemente oder auch der Abluftöffnung über weite Bereiche variabel auswählbar ist, und zugleich die Position der wesentlichen technischen Funktionsbauteile, wie beispielsweise die Schaltmechanik für das Ein/Ausschalten oder eine Aufroll- oder Hebelmechanik für das automatische Aufrollen des Kabels im Chassis, jeweils an einem vordefinierten Platz angeordnet sind. Beim Gehäusekonzept ist daher vorgesehen, dass bei gleichbleibender Position der Funktionsbauteile der einzelnen Funktionsbaugruppen innerhalb des Chassis die Position des Bedienelements auf der Abdeckung zumindest in einem weiten Bereich variierbar ist. Dadurch läßt sich eine erhebliche zusätzliche Modelldifferenzierung lediglich durch eine entsprechende Ausgestaltung der Abdeckung erzielen.

Zu diesem Zweck ist für die Funktion Ein/Ausschalten und Kabelaufwicklung jeweils eine Betätigungsmechanik angeordnet, nämlich eine Schaltmechanik mit elektrischem Schalter bzw. eine Hebelmechanik für eine Kabeltrommel, die von unterschiedlichen Positionen aus betätigbar ist.

Weiterhin ist vorzugsweise im Chassis ein großflächig nach oben offener Abluftkanal vorgesehen, welcher von der Abdeckung, die eine Abluftöffnung mit im Vergleich zum Abluftkanal geringeren Strömungsfläche aufweist, überdeckt wird. Die Abluftöffnung überdeckt lediglich einen Teil des großflächigen Abluftkanals. Die Abluftöffnung läßt sich daher variabel positionieren. Auch können problemlos mehrere Abluftöffnungen unterschiedlichsten Designs vorgesehen sein.

Gemäß einer zweckdienlichen Weiterbildung ist zudem vorgesehen, dass das Chassis einen Grundkörper sowie einen Deckel aufweist, der für jede der über die Abdeckung zugänglichen Funktionsbaugruppen mehrere Aussparungen an unterschiedlichen Positionen aufweist. Über die einzelnen Aussparungen ist die jeweilige Funktionsbaugruppe zugänglich. Durch diesen Deckel bleibt daher zunächst die Variabilität im Hinblick auf der Positionierung der Bedienelemente erhalten, wobei gleichzeitig diskrete Positionen definiert werden. Ein Vorteil des insbesondere stabil als Spritzgussteil ausgebildeten Deckels ist unter anderem darin zu sehen, dass durch die Bereitstellung der einzelnen Aussparungen eine mechanisch belastbare Abstütz- oder Widerlagerfläche ausgebildet ist, welche beispielsweise die über die Bedienelemente ausgeübten Druckkräfte aufnimmt oder zum Einrasten von Bedienelementen oder Zwischenelementen herangezogen wird.

Vorzugsweise ist weiterhin jeweils in einer der jeweiligen Funktionsbaugruppe zugeordneten Aussparung ein Zwischenelement eingesetzt, insbesondere eingeschnappt, welches die Position eines von Außen zugängigen Bedienelements festlegt und eine Betätigung des Bedienelements an die Funktionsbaugruppe übermittelt. Das Zwischenelement ist also beispielsweise zwischen der Schaltmechanik und einem in die Abdeckung integrierten Taster angeordnet und übermittelt den übertragenen Schaltdruck auf die Schaltmechanik. Alternativ hierzu ist das Zwischenelement beispielsweise ein elektronisches Funktionsbauteil zur elektronischen Ansteuerung oder Überwachung der Funktionen des Staubsaugers. Insbesondere ist dieses elektronische Funktionsbauteil eine Leiterplatte mit darauf integrierter Elektronik. Diese Leiterplatte wird elektrisch beispielsweise über einen entsprechenden Kabelsatz und eine geeignete Steckverbindung angeschlossen. Diesem elektronischen Funktionsbauteil ist ein von Außen zugängliches Bedienfeld zugewiesen, welches neben insbesondere elektronischen Anzeigen auch einen Regler für die Saugkraftregulierung aufweist.

Ein Staubsauger weist üblicherweise eine Mehrzahl von mit einer Gehäuseklappe verschließbaren Gehäusekammern auf, beispielsweise für einen Filter, ein Düsenfach, eine Staubbeutelkammer oder dergleichen auf, die von Außen zugänglich sind. Da es sich hierbei um mechanisch belastete Teile handelt, beispielsweise aufgrund der notwendigen Stabilität eines Scharniers, sind diese gemäß einer zweckdienlichen Weiterbildung im von Außen zugänglichen Bereich des Chassis integriert, welcher nicht von der Abdeckung überdeckt ist. Dies ist insbesondere die Bodenseite des Staubsaugeres sowie zumindest zum Teil die Rückseite des Chassis. Im Unterschied hierzu sind diese Gehäusekammern bei herkömmlichen Staubsaugern über eine Klappe im Gehäusedeckel zugänglich und zum Teil sind die Gehäusekammern sogar teilweise in der Abdeckung integriert.

Zweckdienlicherweise ist beim neuen Gehäuse-Konzept an der Bodenseite des Chassis eine Gehäuseklappe zum Verschließen einer Gehäusekammer vorgesehen. Die Gehäusekammer ist hierbei insbesondere eine Staubbeutelkammer. Die Anordnung einer von unten zugänglichen Staubbeutelkammer hat den wesentlichen Vorteil, dass der Staubbeutel aus der Kammer gegenüberliegend seiner Einlassöffnung entnommen werden kann. In die Einlassöffnung des Staubbeutels greift üblicherweise entweder der Stutzen des Saugschlauches oder ein sonstiger Stutzen ein, von dem der Staubbeutel abgezogen werden muss. Bei herkömmlichen Staubsaugern erfordert ein Wechsel des Staubbeutels in der Regel zunächst ein Entfernen des Saugschlauches. Dies ist bei dem Konzept mit der von der Bodenseite her zugänglichen Staubbeutelkammer nicht erforderlich, da der Staubbeutel einfach nach hinten vom Stutzen abgezogen werden kann. Dadurch ergibt sich eine insgesamt verbesserte Bedienerfreundlichkeit. Zum Auswechseln des Staubbeutels muss der Staubsauger lediglich in seine vertikale Ordnungsposition gebracht werden.

Gemäß einer besonders vorteilhaften Ausgestaltung ist zwischen dem Chassis und der Abdeckung ein variantenspezifisches Gehäuseformteil angeordnet, welches die Position des jeweiligen Bedienelements bzw. der Abluftöffnung festlegt. Dieses Gehäuseformteil vermittelt daher zwischen dem eigentlichen Chassis, welches die Variantenvielfalt offenhält, und der Abdeckung. Beispielsweise sind am Gehäuseformteil nach Art von Druckknöpfen ausgebildete Elemente ausgeformt, die zur Übertragung eines vom Bedienelements ausgeübten Drucks auf die Schaltmechanik dienen. Auch ist durch das Gehäuseformteil vorzugsweise die Abluftöffnung definiert. Hierzu ist beispielsweise im Gehäuseformteil ein entsprechender Strömungskanal ausgebildet oder das Gehäuseformteil bildet zusammen mit dem nach oben offenen Abluftkanal des Chassis einen Strömungskanal zu einer Abluftöffnung hin aus. Das Gehäuseformteil übernimmt daher eine technische Vermittlerrolle zwischen der Abdeckung und den einzelnen Funktionsbaugruppen.

Vorzugsweise ist hierbei das Gehäuseformteil als ein Kunststoff-Tiefziehelement ausgebildet, so dass es im Vergleich zu einem Kunststoff-Spritzgussteil vergleichsweise kostengünstig herstellbar ist. Da das Gehäuseformteil variantenspezifisch ist, ist seine Ausgestaltung als Tiefziehelement ein wesentlicher Baustein, um die Entwicklungskosten und -zeiten eines neuen Modells gering zu halten.

Vorzugsweise wird zur Festlegung der einzelnen Positionen der Bedienelemente bzw. der Abluftöffnung das Gehäuseformteil aus einem für mehrere Staubsaugervarianten geeigneten Grundformteil dadurch gebildet, dass beispielsweise durch Ausschneiden eines Teilbereichs die Position der Abluftöffnung festgelegt wird. Das Grundformteil weist daher mehrere vorbereitete Felder für die Bedientasten sowie für die Abluftöffnung auf, wobei jeweils durch entsprechendes Ausschneiden oder Ausfräsen die gewünschte Position der Bedientaste bzw. des Bedienelements oder der Abluftöffnung festgelegt wird. Zweckdienlicherweise weist das Gehäuseformteil eine im Wesentlichen an die Abdeckung angepasste Form auf und ist an deren Unterseite befestigt. Die Abdeckung bildet daher mit dem Gehäuseformteil eine gemeinsame Baueinheit. Durch die angepasste Form und die Befestigung an der Abdeckung wird insgesamt die Steifigkeit und die Festigkeit der Abdeckung verbessert.

In zweckdienlicher Ausgestaltung weist die Abdeckung als Bedienelement eine Tastzone auf, zu deren Ausbildung ein in Teilbereichen um den Rand der Tastzone laufender Schlitz in die Abdeckung eingebracht, insbesondere eingefräst ist. Die Tastzone ist also durch ein Teilstück der Abdeckung selbst gebildet, wobei die Tastzone beispielsweise nur noch an einer Grundseite mit der übrigen Abdeckung verbunden ist, so dass eine Art elastisch gehaltene Zunge mit einem freien Ende ausgebildet ist.

Um ein Aufbiegen der Tastzone nach oben zu vermeiden, weist das Gehäuseformteil bevorzugt zumindest eine Widerstandsnase auf, die sich über den Schlitz erstreckt und eine gegenüberliegende Unterseite der Abdeckung teilweise überdeckt. Wird die Tastzone nach oben gebogen, so schlägt aufgrund der Befestigung des Gehäuseformteils an der Abdeckung diese Widerstandsnase von unten an die Abdeckungen und verhindert so ein Abbiegen nach oben.

Aufgrund der Ausgestaltung der Abdeckung als ein Kunststoff-Tiefziehelement sind die bei der Befestigung zweier Kunststoff-Spritzgussteile üblicherweise vorgesehene Befestigungsmechanismen nicht ohne Weiteres auf die Abdeckung übertragbar. Um eine insbesondere werkzeuglose Befestigung sowie eine Befestigung ohne weitergehende Hilfsmittel wie beispielsweise Schrauben oder dergleichen zu ermöglichen, ist gemäß einer bevorzugten Ausgestaltung vorgesehen, dass die Abdeckung auf das Chassis aufgeklemmt ist. Um eine zuverlässige und sichere Klemmbefestigung zu gewährleisten, weist das Chassis hierbei nach Außen abstehende Klemmstege auf. Diese haben eine Schräge, die in Richtung zum Boden des Chassis hin zusehens zunimmt, so dass beim Überstülpen der Abdeckung auf das Chassis die Abdeckung etwas aufgebogen wird, bis ein Klemmsitz erreicht ist. Durch die Schräge ist zugleich eine automatische Zentrierung der Abdeckung in Relation zum Chassis erzielt. Die Klemmstege sind daher zumindest um einen Teilbereich, insbesondere dem vorderen Teilbereich des Chassis, umlaufend gleichmäßig verteilt.

Da aufgrund der Ausgestaltung als Tiefziehelement die Abdeckung eine nur dünne und damit vergleichsweise scharfkantige Stirnseite aufweist, ist vorzugsweise vorgesehen, dass die Abdeckung endseitig einen umlaufenden Klemmbereich aufweist, mit dem sie in das Chassis eingesteckt wird. Dieses weist hierzu einen hochgezogenen Rand auf, so dass zwischen den Klemmstegen und dem Rand ein sich in Richtung zum Boden hin verjüngender Klemmzwischenraum ausbildet, in dem der Klemmbereich der Abdekkung eingeklemmt ist. Die insbesondere optisch unschöne scharfkantige Stirnseite der Abdeckung ist daher von Außen nicht sichtbar. Zweckdienlicherweise ist dabei die Abdeckung derart ausgebildet, dass die Abdeckung und das Chassis bündig ineinander übergehen. Der Klemmbereich der Abdeckung ist hierzu etwas eingezogen, d. h. es ist eine Stufe zum Klemmbereich hin ausgebildet, mit der die Abdeckung auf dem Rand des Chassis in der Montageendstellung aufsitzt. Da für unterschiedliche Abdeckungs-Varianten aufgrund des Tiefziehens unterschiedliche Materialstärken im Klemmbereich vorliegen können, ist für eine sichere Klemmbefestigung in einer zweckdienlichen Weiterbildung vorgesehen, dass die Höhe des Klemmbereichs durch einen Nachbearbeitungsvorgang, insbesondere durch ein Abschneiden derart eingestellt ist, dass ein sicheres Klemmen im Klemmzwischenraum erzielt ist. Die Höhe wird also so gewählt, dass die Abdeckung mit ihrem Klemmbereich so weit in den Klemmzwischenraum hineinreicht, bis dessen Breite, die sich aufgrund der schräg ausgebildeten Klemmstege zusehens verringert, maximal der Materialstärke der Abdeckung im Klemmbereich entspricht.

Um insbesondere einem Abziehen nach oben entgegen zu wirken ist die Abdeckung zweckdienlicherweise an der Rückseite des Chassis über eine Steckverbindung mit diesem verbunden. Die Steckverbindung wird hierbei insbesondere über Noppen und korrespondierend hierzu ausgebildete Zapfen ermöglicht. Damit diese Formteile, wie Noppen oder Zapfen, die äußere Optik der Abdeckung nicht stören, sind diese zweckdienlicherweise am Gehäuseformteil angeordnet. Die Befestigung erfolgt daher mittelbar über das Gehäuseformteil.

Zur weitergehenden Befestigung auch im vorderen Teilbereich des Staubsaugers ist zusätzlich ein Rohrstutzen vorgesehen, welcher in eine in der Abdeckung vorgesehene Saug- oder Schlauchöffnung eingesteckt und mit dem Chassis verbunden wird. Die Abdeckung ist also im Bereich der Schlauchöffnung zwischen dem Rohrstutzen und dem Chassis geklemmt.

Um die Variantenvielfalt und die Designmöglichkeiten weiterhin zu erhöhen, überdeckt gemäß einer Weiterbildung die Abdeckung die Rückseite des Chassis zumindest teilweise. Die Abdeckung ist daher insgesamt nach Art einer Haube ausgebildet, die das Chassis vollständig - bis auf den hochgezogenen Rand - überdeckt. Vorzugsweise ist weiterhin vorgesehen, dass die Abdeckung einen Standfuß bildet, auf dem sich der Staubsauger, wenn er in seine vertikale Ordnungsposition gebracht wird, am Boden abstützt.

Bei Staubsaugern ist üblicherweise eine Vorrichtung vorgesehen, über die das Staubsaugerrohr bzw. die Saugdüse am Gehäuse in der Regel durch Einstecken befestigbar ist. Durch diese Vorrichtung läßt sich das Saugrohr zusammen mit der Saugdüse beispielsweise bei einer Arbeitspause am Staubsauger befestigen, so dass das Saugrohr in aufrechter Position steht und nicht auf den Fußboden abgelegt und später von diesem wieder aufgenommen werden muss. Man unterscheidet hier zwischen der sogenannten Parkposition, in der der Staubsauger in seiner normalen horizontalen Arbeitsposition orientiert ist und der sogenannten Ordnungsposition, in der der Staubsauger aufrecht stehend auf seiner rückwärtigen Fläche abgestellt ist. Bei herkömmlichen Staubsaugern ist für die Ordnungsposition üblicherweise an der Bodenseite des Staubsaugers eine Einstecköffnung und für die Parkposition an der Rückseite des Gehäuses eine weitere Einstecköffnung vorgesehen. Ein Umstellen des Staubsaugers von der Parkposition in die Ordnungsposition oder umgekehrt erfordert daher ein Umstecken des Saugrohrs.

Einem weiteren Aspekt, welcher sich insbesondere auch unabhängig von dem Gehäusekonzept mit dem modularen Aufbau verwirklichen läßt, liegt daher die Aufgabe zugrunde, ein verbessertes Park- bzw. Ordnungssystem zu ermöglichen.

Zur Lösung dieser Teilaufgabe ist ein Halteelement für ein Saugrohr bzw. eine Saugdüse vorgesehen, welches zur Ausbildung sowohl der horizontalen Parkposition als auch der vertikalen Ordnungsposition seitlich angeordnet und in Relation zum Gehäuse drehbar gelagert ist. Diese Ausgestaltung beruht daher darauf, lediglich ein gemeinsames Halteelement sowohl für die Parkposition als auch für die Ordnungsposition vorzusehen, so dass bei einem Wechsel zwischen den beiden Positionen ein Umstecken des Saugrohres nicht erforderlich ist. Diese Ausbildung eines einheitlichen, gemeinsamen Park- und Ordnungssystem wird hierbei durch die seitliche Anordnung einerseits und durch die drehbare Lagerung des Halteelements andererseits erzielt. Um eine ausreichende mechanische Beständigkeit zu gewährleisten ist das Halteelement hierbei zumindest mittelbar mit dem Chassis verbunden.

Gemäß einer zweckdienlichen Weiterbildung ist das Halteelement derart angeordnet, dass es den gleichen Abstand sowohl zu einer vertikalen Gerätestellfläche als auch einer horizontalen Gerätestellfläche einnimmt, so dass der Staubsauger problemlos von der Park- in die Ordnungsposition gedreht werden kann, ohne dass die Saugdüse beispielsweise auf Grund eines zu kurzen Abstands zum Fußboden sperrt und aus dem Halteelement herausgedrückt wird.

Um weiterhin zu gewährleisten, dass die Saugdüse sich in beiden Positionen am Fußboden abstützt, ist zweckdienlicherweise vorgesehen, dass eine Stellfläche der Saugdüsen in beiden Positionen in einer Ebene mit der vertikalen bzw. horizontalen Gerätestellfläche liegt. Der Abstand des Halteelements zu den beiden Gerätestellflächen entspricht daher dem Abstand zwischen dem Halteelement zu der Stellfläche der Saugdüse. Da sich die Saugdüse in jeder Position am Fußboden abstützt, sind die auf das Halteelement einwirkenden mechanischen Kräfte, insbesondere Hebelkräfte, gering gehalten.

Um eine einfache Drehung von der Parkposition in die Ordnungsposition um eine zumindest gedachte Gehäusedrehachse zu ermöglichen, ist bevorzugt vorgesehen, dass diese Gehäusedrehachse mit der Drehachse des Halteelements zusammenfällt.

Gemäß einer besonders zweckdienlichen Weiterbildung weist der Bodenstaubsauger ein von Außen zugängliches Rad auf, an dem das Halteelement angeordnet ist. Die Drehbarkeit des Halteelements wird in vorteilhafter Weise hierbei durch die Drehbarkeit des Rads gegeben. Das Halteelement ist also fest mit dem Rad verbunden. Zweckdienlicherweise bildet hierbei das Rad sowohl einen Teil der vertikalen als auch der horizontalen Gerätestellfläche aus, d. h. der Staubsauger stützt sich zumindest teilweise sowohl in der Park- als auch in der Ordnungsposition am Rad ab. Die Radachse bildet hierbei zugleich die Drehachse des Staubsaugers von der Parkposition in die Ordnungsposition und ist daher zweckdienlicherweise zugleich die Drehachse des Halteelements. Die Verwendung des Rads mit dem integrierten Halteelement hat den entscheidenden Vorteil, dass ein sehr einfaches und leichtes Wechseln von der Park- in die Ordnungsposition ermöglicht ist, da der Staubsauger lediglich an seinem vorderen Ende an einem Haltegriff von der horizontalen in die vertikale Position geschwenkt werden muss, ohne dass er hochgehoben werden muss. Der Staubsauger wird hier um das Rad gedreht, welches fest am Boden steht. Beim Wechsel von der Park- in die Ordnungsposition findet daher lediglich eine Bewegung des Staubsaugergehäuses statt und das Saugrohr bleibt in seiner einmal eingenommenen aufrechtstehenden Position.

Um unabhängig von der jeweiligen Radstellung jederzeit das Saugrohr in eine zumindest weitgehend vertikale Position abzustellen, weist das Rad umlaufend mehrere Halteelemente auf. Vorzugsweise sind diese dabei in einfacher Art und Weise als Einstecköffnungen im Rad ausgebildet.

Die in den Ansprüchen niedergelegten und hier beschriebenen unterschiedlichen Ausgestaltungselemente ergänzen sich in besonders vorteilhafter Weise zu einem einheitlichen Gehäusegesamtkonzept, welches bei vergleichsweise geringen Entwicklungskosten und einer vergleichsweise geringen Entwicklungszeit eine hohe Varianten- und Modellvielfalt auch innerhalb kürzester Entwicklungszyklen ermöglicht. Gleichwohl sind auch einige der hier beschriebenen Aspekte unabhängig von dem modularen Gehäusekonzept bei herkömmlichen Staubsaugern anwendbar. Dies sind insbesondere
- das Konzept der gemeinsamen Park- und Halteposition mit dem drehbar gelagerten Halteelement,
- die Ausgestaltung der Abdeckung als Standfuß für die vertikale Ordnungsposition des Staubsaugers,
- die Ausgestaltung der Befestigung der Abdeckung am Chassis,
- die Ausgestaltung der Tastzone sowie
- das Konzept der insbesondere von der Bodenseite her zugängliche Gehäusekammern, insbesondere die von der Bodenseite her zugängliche Staubbeutelkammer.

Ausführungsbeispiele der Erfindung werden im folgenden anhand der Figuren näher erläutert. Es zeigen jeweils in schematischen und teilweise stark vereinfachten Darstellungen
- Fig. 1: eine Seitenansicht in Überblendtechnik eines Bodenstaubsaugers zur schematischen Darstellung wichtiger Funktionsbaugruppen des Staubsaugers,
- Fig. 2: ein Chassis-Grundkörper sowie eine an der Bodenseite angeordnete Gehäuseklappe in einer perspektivischen Explosionsdarstellung,
- Fig. 3: den Chassis-Grundkörper gemäß Fig. 2 ergänzt um eine Chassis-Abdeckung,
- Fig.4: das Chassis gemäß den Fig. 2 und 3 mit seitlich angebrachten Rädern und einem Chassis-Deckel,
- Fig. 5A,B: eine als Haube ausgebildete Abdeckung sowie ein dazugehöriges Gehäuseformteil, die jeweils als Tiefziehteile ausgebildet sind , jeweils in einer perspektivischen Darstellung,
- Fig. 6: der endmontierte Staubsauger,
- Fig. 7A,B: eine Aufsicht auf die Oberseite eines Staubsaugers in Überblendtechnik zur Illustration der Variantenvielfalt,
- Fig. 8: eine ausschnittsweise Schnittdarstellung in einem Befestigungsbereich zwischen der Abdeckung und dem Chassis
- Fig. 9: eine schematische Querschnittsdarstellung im Bereich einer Tastzone der Abdeckung,
- Fig. 10A: eine Seitendarstellung eines Staubsaugers in seiner aufrechten Ordnungsposition mit einer von der Bodenseite her über eine Gehäuseklappe verschließbaren Staubbeutelkammer,
- Fig. 10B: eine perspektivische Darstellung des Staubsaugers in aufrechter Ordnungsposition mit einer weiteren an der Bodenseite aufgeklappten Gehäuseklappe für die Aufnahme eines Filterelements,
- Fig. 11A: eine Ansicht des Staubsaugers in seiner Ordnungsposition mit seitlich in einem Rad eingesteckter Saugdüse,
- Fig. 11 B: den Staubsauger in seiner horizontalen Parkposition mit seitlich im Rad eingesteckter Saugdüse,
- Fig. 12A,B: den Radaufbau in perspektivischen Explosionsdarstellungen von zwei Seiten.

In den Figuren sind gleich wirkende Teile mit den gleichen Bezugszeichen versehen.

Gemäß Fig. 1 weist ein Bodenstaubsauger ein zumindest zweiteiliges Gehäuse auf, umfassend ein als stabiles Kunststoff-Spritzgussteil ausgebildetes Chassis 2, das von einer haubenartig und als Kunststoff-Tiefziehelement ausgebildeten Abdeckung 4 überdeckt ist. Die Abdeckung 4 überdeckt dabei die Grundfläche des Chassis 2 nahezu vollständig und überdeckt insbesondere die Oberseite, die Seitenfläche und zumindest einen Teil der Rückseite 6 des Chassis 2. An der Bodenseite 8 des Staubsaugers ist eine Gehäuseklappe 10 angeordnet, welche eine Staubbeutelkammer 12 verschließt. Das Gehäuse weist weiterhin einen umlaufenden Tragegriff 14 auf, welcher einen Teil des Chassis 2 bildet. Im rückwärtigen Bereich des Staubsaugers weist dieser Hinterräder 16 und an seiner Bodenseite 8 im vorderen Bereich eine weitere Rolle 18 auf. Innerhalb des Gehäuses, insbesondere innerhalb des Chassis 2 sind eine Mehrzahl von Funktionsbaugruppen angeordnet, die jeweils mehrere Funktionsbauteile umfassen können. In der Fig. 1 sind einige der Funktionsbauteile schematisch dargestellt. Dies sind: Im hinteren Bereich des Staubsaugers ein Motor 20, eine Kabeltrommel 22, ein Motorfilter 24, ein als sogenannter HEPA-Filter ausgebildeter Abluftfilter 26, ein elektronisches Funktionsbauteil 28, ein Bedienelement 30 z. B. zur Ein/Aus-Schaltung des Motors bzw. zur Aufwicklung eines Kabels auf die Kabeltrommel 22 sowie ein in die Staubbeutelkammer 12 hineinreichender Rohrstutzen 34, an den sich eine sogenannte Filterbrücke 36 anschließt.

Wie bereits aus dieser Darstellung zu entnehmen sind, sind sämtliche Funktionsbauteile innerhalb des Chassis 2 integriert oder innerhalb des Chassis 2 angeordnet. Die Abdeckung 4 dient hierbei lediglich als Designobjekt und ist als nicht-tragendes Gehäuseteil ausgestaltet. Der Abdeckung 4 ist lediglich das Bedienelement 30 zugewiesen, auf das keine oder nur eine geringe mechanische Belastung ausgeübt wird.

Gemäß Fig. 2 umfasst das Chassis 2 einen Chassis-Grundkörper 38, der auch als Chassis-Hauptteil bezeichnet werden kann. An der Unterseite ist die Gehäuseklappe 10 angeordnet. Im Grundkörper 38 sind mehrere Kammern ausgebildet, in denen nach Fig. 2 der Motor 20 sowie die Kabeltrommel 22 angeordnet sind. An einem Seitenteil des Grundkörpers 38 ist eine Nabe 40 angeformt, auf die das Hinterrad 16 aufgesetzt wird. Im vorderen Bereich, in dem der Grundkörper 38 die hier nicht zu erkennende Staubbeutelkammer 12 umschließt, ist ein in die Staubbeutelkammer 12 hineinreichender Saugstutzen 42 vorgesehen.

Am Seitenteil des Grundkörpers 38 sind im Bereich des Bodens senkrecht von der Seitenwand abstehende Klemmstege 44 ausgebildet. Diese sind in gleichmäßigen Abständen umlaufend um den vorderen Teil des Grundkörpers 38 angeordnet. Die Klemmstege 44 reichen hierbei von einer Radkastenwand 45 für das Hinterrad 16 bis zur gegenüberliegenden Radkastenwand 45 für das weitere Hinterrad 16. Die Klemmstege 44 sind an ihrem oberen Ende gemäß Fig. 2 unter Ausbildung einer Rundung abgeschrägt, so dass sie sich in Richtung zum Boden hin zusehends nach Außen erstrecken. Gegenüberliegend der Klemmstege 44 weist der Grundkörper 38 einen hochgezogenen umlaufenden Rand 46 auf. Die Klemmstege 44 und der umlaufende Rand 46 dienen hierbei zur Befestigung der Abdeckung 4, wie insbesondere im Zusammenhang mit Fig. 8 näher erläutert wird.

Bei der Darstellung gemäß Fig. 3 ist auf dem Grundkörper 38 eine ebenfalls als Kunststoff-Spritzgussteil ausgestaltete Chassis-Abdeckung 48 angeordnet, die den Motor 20 und die Kabeltrommel 22 überdecken. Zum Ein/Aus-Schalten des Motors ist eine Schaltmechanik 50 vorgesehen, die nach Art eines Tastschalters ausgebildet ist. Gegenüberliegend auf der Seite der Kabeltrommel 22 ist zur Betätigung der Kabeltrommel 22 eine Hebelmechanik 52 mit einem Hebel vorgesehen. Zur Betätigung sowohl der Schaltmechanik 50 als auch der Hebelmechanik 52 ist jeweils eine Betätigungsmechanik 54 vorgesehen. Diese ist gebildet aus einem sich in Längsrichtung des Staubsaugers erstreckenden Funktionselement, welches derart ausgebildet ist, dass ein an einer beliebigen Stelle auf das langgestreckte Funktionselement ausgeübter Druck auf die Schaltmechanik 50 bzw. Hebelmechanik 52 derart übertragen wird, dass die Schaltmechanik 50 bzw. Hebelmechanik 52 betätigt wird. Durch die Betätigungsmechanik 54 sind die beiden Mechaniken 50,52 von unterschiedlichen Positionen aus aktivierbar. Die Betätigungsmechanik 54 ist also nach Art einer Kulisse ausgebildet und das Chassis 2 bildet eine Kulissenführung aus.

Die Chassis-Abdeckung 48 weist weiterhin eine Abluftkammer 58 auf, in die die vom Motor 20 über den Saugstutzen 42 eingesaugte Luft ausgestoßen wird. Die Abluftkammer 58 bildet daher einen Abluftkanal, welcher nach oben hin über einen großen Bereich offen ist.

Gemäß der Darstellung nach Fig. 4 ist ein Chassis-Deckel 60 vorgesehen, welcher den Grundkörper 38 und insbesondere die Chassis-Abdeckung 48 nach oben hin abschließt.

Der Deckel 60 weist eine Mehrzahl von Aussparungen 62a,b,c auf, wobei die Aussparungen 62a,b jeweils der Betätigungsmechanik 54 für die Schaltmechanik 50 bzw. der Hebelmechanik 52 zugeordnet sind. Die Aussparungen 62c sind im Vergleich zu den Aussparungen 62a,b wesentlich großflächiger und oberhalb der Abluftkammer 58 angeordnet. Die einzelnen Aussparungen 62a,b,c definieren unterschiedliche Positioniermöglichkeiten für Zwischenelemente 64a,b,c, die in die Aussparungen 62a,b,c eingesetzt, insbesondere eingerastet werden. Im Ausführungsbeispiel sind die Zwischenelemente 64a,b zur Betätigung der Schaltmechanik 50 nach Art von Druckknöpfen ausgebildet.

Das weitere Zwischenelement 64c ist in einer der Aussparungen 62c eingerastet und dient insbesondere zur Aufnahme des elektronischen Funktionsbauteils 28, insbesondere also zur Aufnahme einer Leiterplatte mit integrierten elektronischen Funktionen. Alternativ hierzu ist bereits das Zwischenelements 64c als das elektronische Funktionsbauteil 28 ausgebildet. Durch die Platzierung des Zwischenelement 64c wird daher eine der der Abluftkammer 58 zugeordneten Aussparungen 62c verschlossen. Die Aussparungen 62c dienen daher sowohl zur Festlegung der Position des elektronischen Funktionsbauteils 28 als auch der Position der Abluftöffnung 70.

Est durch die Platzierung der Zwischenelemente 64,a,b,c wird daher die Position der über die Abdeckung 4 von außen zugänglichen Bedienelemente für die einzelnen Funktionsbaugruppen festgelegt, also für die Ein/Ausschaltfunktion oder die Funktion der automatischen Kabelaufwicklung bzw. für die Funktion beispielsweise der elektronischen Saugkraftregelung. Der komplette Chassis-Aufbau einschließlich des Chassis-Deckels 60 stellt daher noch die gesamte Variabilität bereit im Hinblick auf die Positionierung der Bedienelemente 74,76 sowie einer Abluftöffnung 70 (vgl. Fig. 5), aus der die Abluft nach außen austritt.

Auf das Chassis 2 gemäß Fig. 2 wird anschließend noch eine Baueinheit, bestehend aus der Abdeckung 4 und einem Gehäuseformteil 66 gemäß den Fig. 5A,B aufgesetzt. Sowohl das Gehäuseformteil 66 als auch die Abdeckung 4 sind als Kunststoff-Tiefziehelemente ausgestaltet. Das Gehäuseformteil 66 übernimmt hierbei eine technische Funktion, indem es eine Vermittlerstellung zwischen dem Chassis 2 und der Abdeckung 4 einnimmt.

Zur Herstellung der Tiefziehelemente wird eine Kunststofffolie über eine Negativform unter Wärmeeinwirkung gezogen und dadurch umgeformt. Anschließend wird der derartige Rohformling noch nachbearbeitet, insbesondere werden im Hinblick auf die Abdeckung 4 Radöffnungen 68, Abluftöffnungen 70, eine Saugöffnung 72 sowie eine Öffnung für das Einsetzen eines Reglers 74 beispielsweise durch Fräsen ausgeschnitten.

Die zu den Abluftöffnungen 70, zum Regler 74 und zu Tastzonen 76 der Abdeckung 4 korrespondierende Bereiche des Gehäuseformteils 66 sind mit den gleichen Ziffern, jeweils ergänzt um den Buchstaben a gekennzeichnet. Das tiefgezogene Gehäuseformteil 66, welches auch als technisches Tiefziehteil bezeichnet wird, ist dreidimensional geformt und weist Vertiefungen, Erhebungen, Stege usw. auf, so dass es insgesamt eine vergleichsweise hohe Stabilität hat.

Zur Ausbildung des tiefgezogenen Gehäuseformteils 66 wird zunächst ein noch zu bearbeitendes Grundformteil hergestellt, wie dies in Fig. 5B dargestellt ist. Im Ausführungsbeispiel ist bereits das Grundformteil speziell an die variantenspezifische Abdekkung 4 angepasst. Aus diesem Grundformteil werden korrespondierend zu den Abluftöffnungen 70 und der Öffnung für den Regler 74 an den entsprechenden Postionen 70a, 74a des Gehäuseformteils 66 die notwendigen Öffnungen zur Abluftkammer 58 bzw. zu dem Zwischenelement 64c ausgeschnitten, das im endmontierten Zustand beispielsweise eine Leiterplatte trägt.

Das Gehäuseformteil 66 ist insoweit an die Form der Abdeckung 4 angepasst, als das Gehäuseformteil 66 sich mit seinem umlaufenden Rand und mit seinem um die Positionen 70a umlaufenden Steg an der Abdeckung 4 abstüzt und mit dieser zur Ausbildung der gemeinsamen Baueinheit beispielsweise durch Kleben fest verbunden ist.. Das Gehäuseformteil bildet daher in etwa die Grundform sowie insbesondere die Wölbung der Abdeckung 4 nach.

Das Gehäuseformteil 66 übernimmt insbesondere im Hinblick auf die Abluftführung eine technische Funktion, da über die Ausgestaltung des Gehäuseformteils 66 ein Abluftkanal zu den Abluftöffnungen 70 hin ausgebildet ist. Die Abluftöffnungen 70 brauchen dabei nicht zwangsweise unmittelbar oberhalb der nach oben offenen Abluftkammer 58 angeordnet zu sein. Durch die Anordnung des Gehäuseformteils 66 ist daher eine hohe Variabilität im Hinblick auf die Anordnung der Abluftöffnungen 70 gegeben.

Wie aus der Darstellung gemäß Fig. 5A weiterhin zu entnehmen ist, weist die Abdekkung 4 zwei gegenüberliegende Tastzonen 76 für die Ein/Aus-Funktion bzw. für die Kabelaufwicklung auf. Diese nach Art von Tastelementen ausgebildeten Tastzonen 76 sind dadurch geschaffen, dass an drei Seiten ihres Randes die Abdeckung 4 durchtrennt ist, so dass sie eine Art Zunge bilden, die nur noch mit einer Grundseite mit der restlichen Abdeckung 4 in Verbindung steht. Um die Tastzone 76 ist also an drei Seiten ein Schlitz 78 eingebracht. Korrespondierend zu den Tastzonen 76 sind die Positionen 76a des Gehäuseformteils 66 nach Art von Druckknöpfen ausgebildet, die entweder elastisch nachgiebig sind, so dass sie einen auf die Tastzonen ausgeübten Druck auf die Zwischenelemente 64a,b übertragen. Vorzugsweie werden an den Positionen 76a jedoch ebenfalls Öffnungen eingebracht, so dass über die Tastzonen 76 die Zwischenelemente 64a,b unmittelbar betätigt werden.

Insbesondere im Hinblick auf ein ansprechendes Design ist im Ausführungsbeispiel gemäß der Fig. 5A zwischen der Abdeckung 4 und dem Gehäuseformteil 66 noch ein Abluftgitter 80 eingelegt, welches beispielsweise einen metallischen Eindruck erweckt oder aus Metall ist.

Die Abbildung gemäß Fig. 6 zeigt den Staubsauger in seiner endmontierten Stellung. Aufgrund der hohen Variabilität, wie sie durch das Chassis 2 bereitgestellt wird, lassen sich hierbei bei gleichem Chassis 2 unterschiedlichste Ausführungsvarianten ausbilden, die sich im Hinblick auf ihre Form und ihre Optik deutlich unterscheiden können. Zur Illustration der Variantenvielfalt sind hierzu die Fig. 7A und 7B beigefügt, die in einer Aufsicht nach Art einer Überblendtechnik verschiedene Elemente der Abdeckung 4 einerseits und der im Chassis 2 integrierten Funktionselemente andererseits aufzeigt. Gemäß 7A ist hierbei vorgesehen, dass die Tastzonen 76 sowie ein Bedienfeld 82 für das elektronische Funktionsbauteil 28 im vorderen Bereich und mehrere Abluftöffnungen 70 im hinteren Bereich angeordnet sind, wohingegen bei der Variante nach Fig. 7B - bei gleichem Chassis 2 - die einzelnen Abluftöffnungen 70 im vorderen Bereich und die Tastzonen 76 sowie das Bedienfeld 82 im hinteren Bereich angeordnet sind. Der in Fig. 5 gezeigte Regler 74 wirkt mit dem Bedienfeld 82 beispielsweise zur elektronischen Saugkraftregulierung zusammen.

Die Befestigung der Abdeckung 4 am Chassis 2 wird nachfolgend insbesondere im Zusammenhang mit den Fig. 4, 6 und 8 näher erläutert.

Eine zentrale Funktion für die Befestigung der Abdeckung 4 nehmen die Klemmstege 44 ein. In Fig. 8 ist in einer Querschnittsdarsellung der Bereich der Klemmstege 44 vergrößert dargestellt. Hieraus ist zu entnehmen, dass die Klemmstege 44 sich durch ihre Schräge zusehends nach außen erstrecken, so dass ein zwischen dem hochgezogenen Rand 46 des Chassis 2 und dem jeweiligen Klemmsteg 44 gebildeter Klemmzwischenraum 84 sich zunehmend verjüngt, so dass die mit einem Klemmbereich 86 in den Klemmzwischenraum 84 eingesteckte Abdeckung 4 sicher und zuverlässig geklemmt wird. Die Abdeckung 4 weist hierbei zum Klemmbereich 86 hin eine Stufe 88 auf, so dass der hochgezogene Rand 46 bündig mit der weitergehenden Abdeckung 4 abschließt. Der Abstand zwischen der Stufe 88 und dem unteren Rand des Klemmbereichs 86, also die Höhe des Klemmbereichs 86, ist dabei derart gewählt, dass der Klemmbereich 86 sicher im Klemmzwischenraum 84 geklemmt ist und nicht etwa nur lose einliegt.

Zur Befestigung der Abdeckung 4 sind weiterhin am Deckel 56 des Chassis 2 Befestigungsnoppen 90 (vgl. Fig. 4) angeformt, die in komplementär hierzu ausgebildete Noppenaufnahmen im Gehäuseformteil 66 (hier nicht dargestellt) nach Art einer Einsteckverbindung eingreifen.

Zur Befestigung der Abdeckung 4 im vorderen Bereich ist eine dritte Befestigungsart vorgesehen, wobei hier das maßgebliche Teil der in die Saugöffnung 72 eingesetzte Rohrstutzen 34 (vgl. Fig. 6 oder auch Fig. 10A) ist. Und zwar wird der Rohrstutzen 34 vorzugsweise mit dem Saugstutzen 42 des Chassis 2 (vgl. Fig. 4) durch eine Schnappverbindung verbunden, so dass die Abdeckung 4 zwischen dem Rohrstutzen 34 und dem Chassis 2 geklemmt und damit gehalten ist. Die Anordnung des Rohrstutzens 34 hat zudem den Vorteil, dass der mechanisch belastete Bereich der Saugöffnung 72 durch den Rohrstutzen 34 gut geschützt ist.

Bei der Montage der Abdeckung 4 wird diese zunächst von hinten zur Ausbildung der Steckverbindung auf die Befestigungsnoppen 90 geschoben und anschließend nach unten in den Klemmzwischenraum 84 eingeklemmt. Als Drittes wird der Rohrstutzen 34 eingesetzt und mit dem Chassis 2 verbunden.

Die in Fig. 5 dargestellten Tastzonen 76 sind als lose, nur über die eine Grundseite elastisch gehaltene Zungen ausgebildet. Um zu verhindern, dass diese beispielsweise mutwillig nach oben abgebogen werden, ist als Sicherungselement für jede der Tastzonen 76 zumindest eine Widerstandsnase 92 vorgesehen, die gegen die Unterseite der Abdeckung 4 anschlägt, wie dies schematisch in stark vereinfachter Form in Fig. 9 dargestellt ist. Die Widerstandsnase 92 bildet hierbei ein Teilstück des mit der Abdekkung 4 verbundenen Gehäuseformteils 66 aus und überrragt den Schlitz 78.

Ein besonders vorteilhafter Aspekt bei dem neuen Gehäuse-Konzept ist gemäß den Fig. 10A,10B darin zu sehen, dass Gehäusekammern, insbesondere die Staubbeutelkammer 12, aber auch eine Filterkammer 94, über von der Bodenseite 8 her zugängliche und verschließbare Gehäuseklappen 10 zu öffnen sind. Insbesondere im Hinblick auf einen Wechsel eines Staubbeutels 96 ermöglicht dies ein besonders einfaches Austauschen des Staubbeutels 96. Und zwar ist lediglich erforderlich, den Staubsauger in seine vertikale Ordnungsposition zu bringen, die Gehäuseklappe 10 zu öffnen und den Staubbeutel in Pfeilrichtung der Fig. 10A nach hinten herauszuziehen, Im Ausführungsbeispiel ist hierfür ein Handgriff 98 vorgesehen. Der Staubbeutel 96 wird also gegenüberliegend der Saugöffnung 72 einfach nach hinten vom Saugstutzen 42 oder Rohrstutzen 34 abgezogen. Ein vorhergehendes Abziehen eines in den Rohrstutzen 34 eingesteckten Saugschlauches ist hierbei entgegen den üblichen Gehäuse-Konzepten nicht erforderlich, bei denen ein Staubbeutelwechsel von oben her erfolgt.

Ein weitergehender besonderer Aspekt ist darin zu sehen, dass ein gemeinsames, einheitliches Park- und Ordnungssystem verwirklicht ist, wie dies anhand der Fig. 11A und 11 B dargestellt ist. Entscheidend für die einheitliche, gemeinsame Ausbildung dieser beiden Systeme ist, dass die Halterung für eine Saugdüse 100, die endseitig an einem Saugrohr 102 aufgesteckt ist, seitlich am Staubsauger und relativ zum Gehäuse drehbar angeordnet ist. Durch diese Ausgestaltung ist es nämlich möglich, eine gemeinsame Halterung sowohl für die Park- als auch für die Ordnungsposition vorzusehen. Das Saugrohr 102 mit der Saugdüse 100 ist also mit nur einer Halterung sowohl in der Parkposition mit horizontaler Ausrichtung des Staubsaugers (Fig. 11 B) als auch in der Ordnungsposition mit aufrecht stehender, vertikaler Ausrichtung des Staubsaugers (Fig. 11A) gehalten.

Im Ausführungsbeispiel der Fig. 11A,11B ist diese Halterung durch die Hinterräder 16 ausgebildet, so dass die drehbare Lagerung der Halterung durch die sowieso vorhandene Lagerung der Hinterräder 16 verwirklicht ist. Dabei weisen die Hinterräder 16 über ihren Umfang verteilt nahe ihrer Lauffläche mehrere Einstecköffnungen 104 auf, in die eine korrespondierende Steckzunge 106 der Saugdüse 100 einsteckbar ist. Die Einstecköffnungen 104 bilden daher eine Vielzahl von Halteelementen für die Saugdüse 100. Unabhängig von der Radstellung ist daher immer eine senkrechte Orientierung des Saugrohrs 102 möglich.

Beim Abstellen in der horizontalen Parkposition steht der Staubsauger mit einer horizontalen Gerätestellfläche 108A auf dem Fußboden. Die horizontale Stellfläche 108A ist hierbei gebildet durch ein jeweiliges Teilstück der Läuffläche der Räder 16 und der Bodenseite 8 des Staubsaugers, insbesondere der Rolle 18 (vgl. Fig. 1). Beim Abstellen in der vertikalen Ordnungsposition steht der Staubsauger mit einer vertikalen Gerätestellfläche 108B auf dem Fußboden. Diese ist gebildet durch ein jeweiliges Teilstück der Läuffläche der Räder 16 und der Rückseite 6 des Staubsaugers. Insbesondere bildet die Abdeckung 4 einen Standfuß 110 als Teil der vertikalen Gerätestellfläche 108B aus, wie er aus der Darstellung gemäß Fig. 10A hervorgeht. Zur Ausbildung des Standfußes 110 ist die Abdeckung 4 im Ausführungsbeispiel zumindest in einem Teilbereich auch um die Rückseite 6 des Chassis 2 herumgezogen.

Im Ausführungsbeispiel sind die Räder 16 also derart angeordnet, dass sie das Gehäuse sowohl nach unten als auch über die Rückseite 6 hinaus überragen Der besondere Vorteil dieser Ausgestaltung ist darin zu sehen, dass der Teil der Lauffläche des Hinterrads 16, der derjenigen Einstecköffnung 104 gegenüberliegt, in die die Saugdüse 100 eingesteckt ist, zumindest einen Teil sowohl der horizontalen Gerätestellfläche 108A als auch der vertikalen Gerätestellfläche 108B ausbildet. Zum Wechsel von der horizontalen Park- in die aufrechte Ordnungspostition ist braucht der Staubsauger daher lediglich um die Radachse 111 gedreht werden. Die Radachse 111 fällt hierbei also mit der Drehachse des Gehäuses für eine Drehung von der Park- in die Ordnungspostition zusammen und bildet zugleich eine Drehachse für die Halterung der Saugdüse 100 für die Drehbefestigung relativ zum Gehäuse.

Für die in Fig. 11A dargestellte vertikale Ordnungsposition ist an der Bodenseite 8 zusätzlich eine weitere Einstecköffnung 104 vorgesehen, die auf der gleichen Höhe wie die oberste Einstecköffnung 104 des Hinterrads 16 ausgebildet ist.

Der prinzipielle Radaufbau des Hinterrads 16 ist aus den Fig. 12A,12B zu entnehmen. Das Rad 16 weist einen stabilen Rad-Grundkörper 112 auf, in dessen zentrale Öffnung beidseitig Lagerhülsen 114 eingesteckt werden, über die der Rad-Grundkörper 112 am Chassis 2 befestigt wird. Von der sichtbaren Vorderseite her wird eine Radblende 116 aufgeschnappt. Der Rad-Grundkörper 112 selbst ist zur Erzielung einer möglichst hohen Stabililtät als ein Kunststoff-Spritzgussteil ausgebildet und weist an seiner der Radblende 116 abgewandten Rückseite eine Vielzahl von radial verlaufenden Streben 118 auf, die gleichmäßig um den Umfang verteilt sind. Die Streben 118 stehen zur Radblende 116 hin ein Teilstück über die Lauffläche vor. Weiterhin ist die Vorderseite des Rad-Grundkörpers 112 mit einer mit dem Rad-Grundkörper 112 insbesondere einstückig verbundenen Radscheibe 120 versehen. Aufgrund der über die Lauffläche vorgezogenen Streben 118 und der Radscheibe 120 sind hierdurch um den Umfang des Rads 16 gleichmäßig verteilt eine Vielzahl von einzelnen Einstecköffnungen 104 ausgebildet. Die Radscheibe 120 wirkt hierbei nach Art eines Widerlagers oder Gegenanschlags für die Steckzunge 106 der Saugdüse 100. Die Einstecköffnungen 104 sind - wie den Figuren zu entnehmen ist - in der Nähe des Außenumfangs des Rads 16 angeordnet. Die Streben 118 sind in ihrem abstehenden Teilbereich von der Lauffläche zu der Radscheibe 120 hin schräg verlaufend ausgebildet.

### Bezugszeichenliste

- 2: Chassis
- 4: Abdeckung
- 6: Rückseite
- 8: Bodenseite
- 10: Gehäuseklappe
- 12: Staubbeutelkammer
- 14: Tragegriff
- 16: Hinterräder
- 18: Rolle
- 20: Motor
- 22: Kabeltrommel
- 24: Motorfilter
- 26: Abluftfilter
- 28: elektron. Funktionsbauteil
- 30: Bedienelement
- 34: Rohrstutzen
- 36: Filterbrücke
- 38: Grundkörper
- 40: Nabe
- 42: Saugstutzen
- 44: Klemmsteg
- 45: Radkastenwand
- 46: Rand
- 48: Chassis-Abdeckung
- 50: Schaltmechanik
- 52: Hebelmechanik
- 54: Betätigungsmechanik
- 58: Abluftkanal
- 60: Deckel
- 62a,b,c: Aussparung
- 64a,b,c: Zwischenelement
- 66: Gehäuseformteil
- 68: Radöffnung
- 70: Abluftöffnung
- 72: Saugöffnung
- 74: Regler
- 76: Tastzone
- 78: Schlitz
- 80: Abluftgitter
- 82: Bedienfeld
- 84: Klemmzwischenraum
- 86: Klemmbereich
- 88: Stufe
- 90: Befestigungsnoppen
- 92: Widerstandsnase
- 94: Filterkammer
- 96: Staubbeutel
- 98: Handgriff
- 100: Saugdüse
- 102: Saugrohr
- 104: Einstecköffnung
- 106: Steckzunge
- 108a,b: Gerätestellfläche
- 110: Standfuß
- 111: Radachse
- 112: Rad-Grundkörper
- 114: Lagerbuchse
- 116: Radblende
- 118: Strebe
- 120: Radscheibe

## Patentansprüche

1. Staubsauger, insbesondere Bodenstaubsauger, mit einem modular aufgebauten Gehäuse, das ein stabiles, für unterschiedliche Staubsaugervarianten und insbesondere als Kunststoffspritzgussteil ausgebildetes Chassis (2) aufweist, das für die Aufnahme von Funktionsbaugruppen ausgebildet ist, über die mehrere der Funktionen Ein/Aus-Schalten, Kabelaufwicklung, elektronische Regelung/Überwachung. Luftfilterung und Abluftführung bereitgestellt sind und den Funktionsbaugruppen zumindest teilweise von außen zugängliche Bedienelemente (30,74,76) bzw. eine Abluftöffnung (70) zugeordnet sind, wobei das Gehäuse weiterhin eine äußere, variantenspezifische Abdeckung (4) für das Chassis (2) umfasst, die als ein Kunststoff-Tiefziehelement ausgebildet ist.

2. Staubsauger nach Anspruch 1, bei dem die Abdeckung (4) eine tielgezogene kunststoff-Folie ist.

3. Staubsauger nach Anspruch 1 oder 2, bei dem die Abdeckung (4) fest und nicht aufkloppbar mit dem Chassis (2) verbanden ist.

4. Staubsauger nach einem der vorhergehenden Ansprüche, bei dem an der Abdeckung (4) keine weiteren Gehäuseteile befestigt oder gelagert sind und Gehäuseteile, die einer mechanischen Belastung ausgesetzt sind, wie eine Gehäuseklappe (10) oder eine Gehäusekammer (12,94), vollständig im Chassis (2) angeordnet oder daran befestigt sind.

5. Staubsauger nach einem der vorhergehenden Ansprüche, bei dem die Funktionsbaugruppen Funktionsbauteile (50,52,58) umfassen, die im Chassis (2) unabhängig von der Position der Ihnen zugeordneten Bedienelemente (76) bzw. der ihnen zugeordneten Abluftöffnung (70) an vordefinierten Einbaupositionen angeordnet sind.

6. Staubsauger nach einem der vorhergehenden Ansprüche, bei dem im Chassis (2) für zumindest eine der Funktionen Ein/Aus-Schaften und Kabelaufwicklung eine Betätigungsmechanik (54) angeordnet ist, die derart ausgebildet ist, dass sie von unterschiedlichen Positionen aus betätigbar ist, so dass für unterschiedliche Abdeckungen (4) die Postition und Ausgestaltung der Bedienelemente (76) für die Betätigungsmechanik (54) variabel ist.

7. Staubsauger nach einem der vorhergehenden Ansprüche, bei dem das Chassis (2) einen nach oben großflächig offenen Abluftkanal (58) und die Abdeckung (4) eine Abluftöffnung (70) aufweist, deren Strömungsfläche nur einem Teil der offenen Strömungsfläche der Abluftkammer (58) entspricht, so dass für unterschiedliche Abdeckungen (4) die Postition und Ausgestaltung der Abluftöffnung (70) variabel ist.

8. Staubsauger nach einem der vorhergehenden Ansprüche, bei dem das Chassis (2) einen Grundkörper (38) sowie einen Deckel (56) aufweist, der für jede der über die Abdeckung (4) zugänglichen Funktionsbaugruppen mehrere Aussparungen (62a,b,c) an unterschiedlichen Positionen aufweist, wobei über die Aussparungen (62a,b,c) die jeweilige Funktionsbaugruppe zugänglich ist.

9. Staubsauger nach Anspruch 8, bei dem in jeweils einer der jeweiligen Funktionsbaugruppe zugeordneten Aussparung (62a,b,c) ein Zwischenelement (64a,b,c) eingesetzt ist, welches die Position eines von außen zugänglichen Bedienelements (74,76) festlegt und eine Betätigung des Bedienelements (74,76) an die Funktionsbaugruppe übermittelt.

10. Staubsauger nach einem der vorhergehenden Ansprüche, bei dem sämtliche von außen zugängliche und mit einer Gehäuseklappe (10) verschließbare Gehäusekammern (12,94) im Chassis (2) im abdeckungsfreien und von außen zugänglichen Bereich des Chassis (2) integriert sind.

11. Staubsauger nach Anspruch 10, bei dem das Chassis (2) an seiner der Abdeckung (4) abgewandten Bodenseite (8) zumindest eine Gehäuseklappe (10) zum Verschließen einer Gehäusekammer, insbesondere eine Staubbeutelkammer (12), aufweist.

12. Staubsauger nach einem der vorhergehenden Ansprüche, bei dem zwischen dem Chassis (2) und der Abdeckung (4) ein variantenspezifisches Gehäuseformteil (66) angeordnet ist, welches die Position eines jeweiligen Bedienelements (74,76) bzw. der Abluftöffnung (70) festlegt.

13. Staubsauger nach Anspruch 12, bei dem das Gehäuseformteil (66) als ein Kunststoff-Tiefziehelement ausgebildet ist.

14. Staubsauger nach Anspruch 12 oder 13, bei dem das Gehäuseformteil (66) aus einem für mehrere Staubsaugervarianten geeigneten Grundformteil gebildet ist, und die Spezifizierung für eine Variante und die Festlegung der Position für das Bedienelement (74,76) bzw. die Abluftöffnung (70) durch einen Nachbearbeitungsschritt, insbesondere Ausschneiden eines Teilbereichs, variabel festlegbar ist.

15. Staubsauger nach einem der Ansprüche 12 bis 14, bei dem das Gehäuseformteil (66) eine im Wesentlichen an die Abdeckung (4) angepasste Form aufweist und an der Unterseite der Abdeckung (4) befestigt ist, so dass sie mit dieser eine gemeinsame Baueinheit bildet.

16. Staubsauger nach einem der vorhergehenden Ansprüche, bei dem die Abdeckung (66) als Bedienelement eine Tastzone (76) aufweist, zu deren Ausbildung ein in Teilbereichen um den Rand der Tastzone (76) laufender Schlitz (78) in die Abdeckung (4) eingebracht ist.

17. Staubsauger nach Anspruch 16 und einem der Ansprüche 12 bis 15, bei dem das Gehäuseformteil (66) zumindest eine Widerstandsnase (92) aufweist, die sich über den Schlitz (78) erstreckt und eine gegenüberliegende Unterseite der Abdeckung (4) teilweise überdeckt.

18. Staubsauger nach einem der vorhergehenden Ansprüche, bei dem die Abdeckung (4) auf das Chassis (2) aufgeklemmt ist und das Chassis (2) hierzu nach außen abstehende Klemmstege (44) mit einer Schräge aufweist, so dass die Klemmstege (44) in Richtung zum Boden zunehmend abstehen.

19. Staubsauger nach Anspruch 18, bei dem das Chassis (2) einen hochgezogenen Rand (46) aufweist, so dass zwischen den Klemmstegen (44) und dem Rand (46) ein sich verjüngender Klemmzwischenraum (84) ausgebildet ist, in dem ein Klemmbereich (86) der Abdeckung (4) eingeklemmt ist.

20. Staubsauger nach Anspruch 19, bei dem die Abdeckung (4) zur Ausbildung des Klemmbereichs (86) ab einer unteren Kante unter Ausbildung einer Stufe (88) eingezogen ist, so dass das Chassis (2) und die Abdeckung (4) bündig ineinander übergehen.

21. Staubsauger nach Anspruch 19 oder 20, bei dem die Höhe des Klemmbereichs (86) nach dem Tiefziehen der Abdeckung (4) in Abhängigkeit der Materialstärke im Klemmbereich (86) durch einen Nachbearbeitungsvorgang derart gewählt wird, dass ein sicheres Klemmen im sich verjüngenden Klemmzwischenraum (84) gesichert ist.

22. Staubsauger nach einem der vorhergehenden Ansprüche, bei dem die Abdeckung (4) über eine Steckverbindung über Noppen (90) und korrespondierende Aufnahmen an der Rückseite (6) des Chassis (2) mit diesem befestigt ist.

23. Staubsauger nach Anspruch 22 und einem der Ansprüche 12 bis 15, bei dem die Steckverbindung zwischen dem Chassis (2) und dem an der Abdeckung (4) befestigten Gehäuseformteil (66) ausgebildet ist.

24. Staubsauger nach einem der vorhergehenden Ansprüche, bei dem die Abdeckung (4) eine Saugöffnung (72) für einen Saugschlauch aufweist, wobei zur Befestigung der Abdeckung (4) ein Rohrstutzen (34) in die Saugöffnung (72) eingesteckt ist, der mit dem Chassis (2) verbunden ist, so dass die Abdeckung (4) zwischen dem Rohrstutzen (34) und dem Chassis (2),geklemmt ist.

25. Staubsauger nach einem der vorhergehenden Ansprüche, bei dem die Abdeckung (4) die Rückseite (6) des Chassis (2) zumindest teilweise überdeckt

26. Staubsauger nach Anspruch 25, bei dem die Abdeckung (4) einen Standfuß (110) für eine vertikale Ordnungsposition des Staubsaugers ausbildet.

27. Staubsauger nach einem der vorhergehenden Ansprüche, ausgestattet mit einem Park- und Ordnungssystem, wobei ein Halteelement (104) für ein Saugrohr (102) bzw. eine Saugdüse (100) vorgesehen ist, das zur Ausbildung sowohl einer horizontalen Parkposition als auch einer vertikalen Ordnungspostion seitlich angeordnet und in Relation zum Gehäuse drehbar gelagert ist.

28. Staubsauger nach Anspruch 27, bei dem das Halteelement (104) derart angeordnet ist, dass es den gleichen Abstand sowohl zu einer vertikalen Gerätestellfläche (108B) als auch einer horizontalen Gerätestellfläche (108A) einnimmt.

29. Staubsauger nach Anspruch 27, bei dem der Abstand zu den Gerätestellflächen (108A, B) derart gewählt ist, dass eine Stellfläche der Saugdüse in beiden Positionen in einer Ebene mit der vertikalen bzw. horizontalen Gerätestellfläche liegt.

30. Staubsauger nach einem der Ansprüche 27 bis 29, der um eine Drehachse (111) von der Parkposition in die Ordnungsposition bringbar ist, welche mit einer Drehachse (111) des Halteelements (104) zusammenfällt.

31. Staubsauger nach einem der Ansprüche 27 bis 30, bei dem seitlich ein von außen zugängliches Rad (16) vorgesehen ist, das das Halteelement (104) aufweist.

32. Staubsauger nach Anspruch 31, bei dem das Rad (16) umtaufend mehrere Halteelemente (104) aufweist.

33. Staubsauger nach Anspruch 32, bei dem das Rad (16) zur Ausbildung der Halteelemente umlaufend mehrere Einstecköffnungen (104) aufweist.

## Claims

1. Vacuum cleaner, in particular floor-type vacuum cleaner, with a housing which is constructed in a modular manner and has a stable chassis (2) which is designed for different variants of vacuum cleaner and, in particular, as a plastic injection moulded part and is designed to accommodate functional subassemblies via which a plurality of the following functions: switching on/off, winding up of the cable, electronic control/monitoring, air filtering and exhaust air conduction are provided, and at least some of the functional subassemblies are assigned operating elements (30, 74, 76), which are accessible from the outside, or an exhaust air opening (70), the housing furthermore comprising an outer, variant-specific cover (4) for the chassis (2), which cover is designed as a plastic thermoformed element.

2. Vacuum cleaner according to Claim 1, in which the cover (4) is a thermoformed plastic sheeting.

3. Vacuum cleaner according to Claim 1 or 2, in which the cover (4) is securely connected to the chassis (2) such that it cannot open.

4. Vacuum cleaner according to one of the preceding claims, in which no further housing parts are fastened to or mounted on the cover (4), and housing parts which are exposed to a mechanical loading, such as a housing flap (10) or a housing chamber (12, 94), are entirely arranged in the chassis (2) or fastened thereto.

5. Vacuum cleaner according to one of the preceding claims, in which the functional subassemblies comprise functional components (50,52,58) which are arranged in the chassis (2) at predefined installation positions irrespective of the position of the operating elements (76) assigned to them or of the exhaust air opening (70) assigned to them.

6. Vacuum cleaner according to one of the preceding claims, in which an actuating mechanism (54) for at least one of the functions of switching on/off and winding up of the cable is arranged in the chassis (2) and is designed in such a manner that it can be actuated from different positions, so that the position and configuration of the operating elements (76) for the actuating mechanism (54) is variable for different covers (4).

7. Vacuum cleaner according to one of the preceding claims, in which the chassis (2) has an exhaust air duct (58) which is open upward over a large area, and the cover (4) has an exhaust air opening (70), the flow area of which corresponds only to part of the open flow area of the exhaust air chamber (58), so that the position and configuration of the exhaust air opening (70) is variable for different covers (4).

8. Vacuum cleaner according to one of the preceding claims, in which the chassis (2) has a basic body (38) and a lid (56) which has a plurality of cutouts (62a,b,c) at different positions for each of the functional subassemblies accessible via the cover (4), with the respective functional subassembly being accessible via the cutouts (62a,b,c).

9. Vacuum cleaner according to Claim 8, in which an intermediate element (64a,b,c) is inserted in a respective cutout (62a,b,c) assigned to the respective functional subassembly, said intermediate element defining the position of an operating element (74,76) which is accessible from the outside, and transmitting an actuation of the operating element (74, 76) to the functional subassembly.

10. Vacuum cleaner according to one of the preceding claims, in which all of the housing chambers (12, 94) which are accessible from the outside and are closeable by a housing flap (10) are integrated in the chassis (2) in the region of the chassis (2) which is cover-free and is accessible from the outside.

11. Vacuum cleaner according to Claim 10, in which the chassis (2) has, on its bottom side (8) facing away from the cover (4), at least one housing flap (10) for closing a housing chamber, in particular a dust bag chamber (12).

12. Vacuum cleaner according to one of the preceding claims, in which a variant-specific housing moulding (66) is arranged between the chassis (2) and the cover (4) and defines the position of a respective operating element (74, 76) and of the exhaust air opening (70).

13. Vacuum cleaner according to Claim 12, in which the housing moulding (66) is designed as a plastic thermoformed element.

14. Vacuum cleaner according to Claim 12 or 13, in which the housing moulding (66) is formed from a basic moulding suitable for a plurality of variants of vacuum cleaner, and the specification for a variant and the defining of the position for the operating element (74, 76) and of the exhaust air opening (70) can be defined variably by means of a finishing step, in particular trimming of a subregion.

15. Vacuum cleaner according to one of Claims 12 to 14, in which the housing moulding (66) has a shape essentially matched to the cover (4), and is fastened to the lower side of the cover (4), so that it forms a common constructional unit with the latter.

16. Vacuum cleaner according to one of the preceding claims, in which the cover (66) has, as operating element, a touch zone (76), for the formation of which a slot (78) running in subregions around the edge of the touch zone (76) is inserted into the cover (4).

17. Vacuum cleaner according to Claim 16 and one of Claims 12 to 15, in which the housing moulding (66) has at least one resistance lug (92) which extends over the slot (78) and partially covers an opposite lower side of the cover (4).

18. Vacuum cleaner according to one of the preceding claims, in which the cover (4) is clamped onto the chassis (2) and the chassis (2), for this purpose, has clamping webs (44) which protrude outward and have a slope, so that the clamping webs (44) protrude in an expanding manner in the direction of the floor.

19. Vacuum cleaner according to Claim 18, in which the chassis (2) has a raised edge (46), so that a tapering clamping intermediate space (84) is formed between the clamping webs (44) and the edge (46), in which a clamping region (86) of the cover (4) is clamped.

20. Vacuum cleaner according to Claim 19, in which, in order to form the clamping region (86), the cover (4) is retracted starting from a lower edge, with a step (88) being formed, so that the chassis (2) and the cover (4) merge flush into each other.

21. Vacuum cleaner according to Claim 19 or 20, in which, after the thermoforming of the cover (4), the height of the clamping region (86) is selected as a function of the material thickness in the clamping region (86) by a finishing operation in such a manner that secure clamping in the tapering clamping intermediate space (84) is ensured.

22. Vacuum cleaner according to one of the preceding claims, in which the cover (4) is fastened to the chassis (2) on the rear side (6) thereof via a plug-in connection via studs (90) and corresponding receptacles.

23. Vacuum cleaner according to Claim 22 and one of Claims 12 to 15, in which the plug-in connection is formed between the chassis (2) and the housing moulding (66) fastened to the cover (4).

24. Vacuum cleaner according to one of the preceding claims, in which the cover (4) has a suction opening (72) for a flexible suction tube, with, in order to fasten the cover (4), a flanged socket (34) being inserted into the suction opening (72) and being connected to the chassis (2), so that the cover (4) is clamped between the flanged socket (34) and the chassis (2).

25. Vacuum cleaner according to one of the preceding claims, in which the cover (4) at least partially covers the rear side (6) of the chassis (2).

26. Vacuum cleaner according to Claim 25, in which the cover (4) forms a standing base (110) for a vertical arrangement position of the vacuum cleaner.

27. Vacuum cleaner according to one of the preceding claims, equipped with a parking and arrangement system, with a holding element (104) being provided for a suction pipe (102) or a suction nozzle (100), the holding element being arranged laterally to form both a horizontal parking position and a vertical arrangement position and being mounted rotatably in relation to the housing.

28. Vacuum cleaner according to Claim 27, in which the holding element (104) is arranged in such a manner that it takes up the same distance both with respect to a vertical appliance set-down surface (108B) and a horizontal appliance set-down surface (108A).

29. Vacuum cleaner according to Claim 27, in which the distance with respect to the appliance set-down surfaces (108A, B) is selected in such a manner that a set-down surface of the suction nozzle in both positions lies in a plane with the vertical or horizontal appliance set-down surface.

30. Vacuum cleaner according to one of Claims 27 to 29, which can be brought from the parking position into the arrangement position about an axis of rotation (111) which coincides with an axis of rotation (111) of the holding element (104).

31. Vacuum cleaner according to one of Claims 27 to 30, in which a wheel (16) which is accessible from the outside and has the holding element (104) is provided laterally.

32. Vacuum cleaner according to Claim 31, in which the wheel (16) has a plurality of holding elements (104) peripherally.

33. Vacuum cleaner according to Claim 32, in which the wheel (16) has a plurality of insertion openings (104) peripherally in order to form the holding elements.

## Revendications

1. Aspirateur, en particulier aspirateur pour sol, comprenant un boîtier de construction modulaire qui comporte un châssis (2) stable réalisé pour différentes variantes d'aspirateurs, et en particulier sous forme d'une pièce en matière plastique coulée par injection, ledit châssis étant réalisé pour recevoir des groupes fonctionnels via lesquels sont réalisées plusieurs des fonctions que sont la commutation marche/arrêt, l'enroulement du câble, la régulation/surveillance électronique, la filtration de l'air et le guidage de l'air chassé, et des éléments d'actionnement (30, 74, 76) au moins partiellement accessibles depuis l'extérieur, ou respectivement une ouverture d'air chassé (70) sont associés aux groupes fonctionnels, et ledit boîtier comprend en outre un recouvrement extérieur (4), spécifique par variante, pour le châssis (2) et réalisé sous forme d'élément embouti en matière plastique.

2. Aspirateur selon la revendication 1, dans lequel le recouvrement (4) est une feuille de matière plastique emboutie.

3. Aspirateur selon la revendication 1 ou 2, dans lequel le recouvrement (4) est relié de façon solidaire et non pivotante au châssis (2).

4. Aspirateur selon l'une des revendications précédentes, dans lequel aucune autre partie de boîtier n'est fixée ou montée sur le recouvrement (4), et les parties de boîtier qui sont exposées à une charge mécanique, comme un clapet de boîtier (10) ou une chambre de boîtier (12, 94) sont agencées entièrement dans le châssis (2) ou fixées sur celui-ci.

5. Aspirateur selon l'une des revendications précédentes, dans lequel les groupes fonctionnels comprennent des composants fonctionnels (50, 52, 58) qui sont agencés dans le châssis (2) indépendamment de la position des éléments d'actionnement (76) qui leur sont associés ou de l'ouverture d'air chassé (70) qui leur est associée, à des positions de montage prédéfinies.

6. Aspirateur selon l'une des revendications précédentes, dans lequel un mécanisme d'actionnement (54) pour l'une au moins des fonctions que sont la commutation marche/arrêt et l'enroulement du câble est agencé dans le châssis (2), ledit mécanisme étant réalisé de telle façon qu'il est actionnable depuis différentes positions, de sorte que la position et la conception des éléments de d'actionnement (76) pour le mécanisme d'actionnement (54) est variable pour des recouvrements (4) différents.

7. Aspirateur selon l'une des revendications précédentes, dans lequel le châssis (2) comprend un canal d'air chassé (58) ouvert vers le haut sur une grande surface, et le recouvrement (4) comprend une ouverture d'air chassé (70), dont la surface d'écoulement correspond à une partie seulement de la surface d'écoulement ouverte de la chambre d'air chassé (58), de sorte que la position et la conception de l'ouverture d'air chassé (70) sont variables pour des recouvrements (4) différents.

8. Aspirateur selon l'une des revendications précédentes, dans lequel le châssis (2) comprend un corps de base (38) et un couvercle (56) qui comporte à des positions différentes plusieurs échancrures (62a,b,c) pour chacun des groupes fonctionnels accessibles via le recouvrement (4), le groupe fonctionnel respectif étant accessible via les échancrures (62a,b,c).

9. Aspirateur selon la revendication 8, dans lequel dans une échancrure respective (62a,b,c) associée à l'un des groupes fonctionnels respectifs, est mis en place un élément intermédiaire (64a,b,c) qui détermine la position d'un élément d'actionnement (74, 76) accessible depuis l'extérieur et transmet un actionnement de l'élément d'actionnement (74, 76) au groupe fonctionnel.

10. Aspirateur selon l'une des revendications précédentes, dans lequel la totalité des chambres de boîtier (12, 94) accessibles depuis l'extérieur et susceptibles d'être refermées par un clapet de boîtier (10) sont intégrées dans le châssis (2) dans la région du châssis (2) qui est dépourvue de recouvrement et qui est accessible depuis l'extérieur.

11. Aspirateur selon la revendication 10, dans lequel le châssis (2) comprend, sur sa face inférieure (8) détournée du recouvrement (4), au moins un clapet de boîtier (10) pour refermer une chambre de boîtier, en particulier une chambre pour sac à poussières (12).

12. Aspirateur selon l'une des revendications précédentes, dans lequel, entre le châssis (2) et le recouvrement (4), est agencée une pièce conformée de boîtier (66) spécifique par variante, qui détermine la position d'un élément d'actionnement respectif (74, 76) ou respectivement de l'ouverture d'air chassé (70).

13. Aspirateur selon la revendication 12, dans lequel la pièce conformée de boîtier (66) est réalisée sous la forme d'un élément embouti en matière plastique.

14. Aspirateur selon la revendication 12 ou 13, dans lequel la pièce conformée de boîtier (66) est formée par une pièce conformée de base appropriée pour plusieurs variantes d'aspirateurs, et la réalisation spécifique pour une variante et la détermination de la position pour l'élément d'actionnement (74, 76) ou pour l'ouverture d'air chassé (70) sont déterminables de façon variable par une étape de reprise, en particulier une découpe d'une zone partielle.

15. Aspirateur selon l'une des revendications 12 à 14, dans lequel la pièce conformée de boîtier (66) présente une forme essentiellement adaptée au recouvrement (4) et est fixée sur la face inférieure du recouvrement (4), de telle façon qu'elle forme avec celle-ci une unité structurelle commune.

16. Aspirateur selon l'une des revendications précédentes, dans lequel le recouvrement (66) comporte une zone de palpage (76) à titre d'élément d'actionnement, pour la réalisation de laquelle une fente (78) est ménagée dans le recouvrement (4) sur des zones partielles autour de la bordure de la zone de palpage (76).

17. Aspirateur selon la revendication 16 et l'une des revendications 12 à 15, dans lequel la pièce conformée de boîtier (66) comprend au moins un ergot à résistance (92) qui s'étend au-dessus de la fente (78) et qui recouvre partiellement une face inférieure opposée du recouvrement (4).

18. Aspirateur selon l'une des revendications précédentes, dans lequel le recouvrement (4) est accroché par coincement sur le châssis (2), et le châssis (2) comporte à cet effet des barrettes de coincement (44) en dépassement vers l'extérieur, de sorte que les barrettes de coincement (44) dépassent progressivement en direction du sol.

19. Aspirateur selon la revendication 18, dans lequel le châssis (2) comporte une bordure (46) rabattue vers le haut, de sorte qu'il se forme entre les barrettes de coincement (44) et la bordure (46) un intervalle de coincement (84) qui va en se rétrécissant et dans lequel une zone de coincement (86) du recouvrement (4) est coincée.

20. Aspirateur selon la revendication 19, dans lequel le recouvrement (4), pour réaliser la zone de coincement (86), est en retrait à partir d'une arrête inférieure en formant un gradin (88), de sorte que le châssis (2) et le recouvrement (4) se transforment l'un dans l'autre en affleurement.

21. Aspirateur selon la revendication 19 ou 20, dans lequel la hauteur de la zone de coincement (86) après l'emboutissage du recouvrement (4), est choisie en fonction de l'épaisseur du matériau dans la zone de coincement (86) par une opération de reprise, de sorte que l'on garantit un coincement assuré dans l'intervalle de coincement (84) qui va en se rétrécissant.

22. Aspirateur selon l'une des revendications précédentes, dans lequel le recouvrement (4) est fixé au châssis (2) sur la face postérieure (6) de celui-ci via une liaison à enfichage au moyen de boutons (90) et de logements correspondants.

23. Aspirateur selon la revendication 22 et l'une des revendications 12 à 15, dans lequel la liaison à enfichage est réalisée entre le châssis (2) et la partie conformée de boîtier (66) fixée sur le recouvrement (4).

24. Aspirateur selon l'une des revendications précédentes, dans lequel le recouvrement (4) comporte une ouverture d'aspiration (72) pour un tuyau d'aspiration, et dans lequel pour la fixation du recouvrement (4), une pipe tubulaire (34) est enfichée dans l'ouverture d'aspiration (72), ladite pipe tubulaire étant reliée au châssis (2), de sorte que le recouvrement (4) est coincé entre la pipe tubulaire (34) et le châssis (2).

25. Aspirateur selon l'une des revendications précédentes, dans lequel le recouvrement (4) coiffe au moins partiellement la face postérieure (6) du châssis (2).

26. Aspirateur selon la revendication 25, dans lequel le recouvrement (4) forme un pied d'appui (110) pour une position de rangement verticale de l'aspirateur.

27. Aspirateur selon l'une des revendications précédentes, équipé d'un système de remisage et de rangement, dans lequel un élément de maintien (104) est prévu pour un tube d'aspiration (102) ou une buse d'aspiration (100), qui pour permettre aussi bien une position de remisage horizontale qu'une position de rangement verticale, est agencé(e) latéralement et monté(e) en rotation par rapport au boîtier.

28. Aspirateur selon la revendication 27, dans lequel l'élément de maintien (104) est agencé de telle façon qu'il se trouve à la même distance d'une surface d'appui verticale (108B) que d'une surface d'appui horizontale (108A) de l'appareil.

29. Aspirateur selon la revendication 27, dans lequel la distance par rapport aux surfaces d'appui (108A, 108B) de l'appareil est choisie de telle façon que, dans les deux positions, une surface d'appui de la buse d'aspiration se trouve dans un plan avec la surface d'appui verticale ou la surface d'appui horizontale de l'appareil.

30. Aspirateur selon l'une des revendications 27 à 29, qui peut être amené depuis la position de remisage jusque dans la position de rangement autour d'un axe de rotation (111) qui coïncide avec un axe de rotation (111) de l'élément de maintien (104).

31. Aspirateur selon l'une des revendications 27 à 30, dans lequel est prévu latéralement une roue (16) accessible depuis l'extérieur et qui comprend l'élément de maintien (104).

32. Aspirateur selon la revendication 31, dans lequel la roue (16) comprend plusieurs éléments de maintien (104) sur sa périphérie.

33. Aspirateur selon la revendication 32, dans lequel la roue (16) présente sur sa périphérie plusieurs ouvertures d'enfichage (104) pour réaliser les éléments de maintien.
